# EUROPÄISCHE PATENTSCHRIFT

(11) **EP 0 028 369 B1**
(45) Veröffentlichungstag und Bekanntmachung des Hinweises auf die Patenterteilung: **16.11.1983**
(21) Anmeldenummer: 80106491.6
(22) Anmeldetag: 23.10.1980
(51) Int. Cl.: B22D 11/12, B22D 11/10

(54) **Einrichtung zum Umrühren von metallischen Schmelzen in Stranggiessanlagen**
Stirring device for metallic melts in continuous-casting installations
Dispositif pour le brassage de métaux en fusion dans les installations de coulée continue

(30) Priorität: 06.11.1979 DE 2944760
(43) Veröffentlichungstag der Anmeldung: 13.05.1981
(73) Patentinhaber: SIEMENS AKTIENGESELLSCHAFT, 80333 München (DE)
(72) Erfinder: Meyer, Wolfgang, Dipl.-Ing., D-8520 Erlangen (DE)

## Beschreibung

Die Erfindung betrifft eine Einrichtung zum Umrühren von metallischen Schmelzen in Stranggießanlagen während des Erstarrungsprozesses mittels eines magnetischen Gleichfeldes, das den zwischen Rollen geführten Strang senkrecht zu dessen Bewegungsrichtung durchsetzt und das ein durch den Strang ebenfalls senkrecht zur Bewegungsrichtung und zum Gleichfeld geleiteter Gleichstrom schneidet, wobei das Joch eines das Gleichfeld erzeugenden Elektromagneten auf einer Breitseite des Stranges außerhalb der Führungsrollen angeordnet ist und die Magnetpole mit je einem mindestens eine der Führungsrollen umgreifenden Polschuh ausgestattet sind, während auf der anderen Breitseite des Stranges ein Rückschlußanker mit entsprechend ausgebildeten Polen angeordnet ist und zur Zuführung des Gleichstromes unmittelbar an die Schmalseiten der Strangoberfläche andrückbare Kontaktbürsten oder Kontaktwalzen vorgesehen sind.

Eine solche Einrichtung ist Gegenstand der EP-A-0 019118. In dieser Einrichtung entsteht aus der elektromagnetisch erzeugten Strömung der noch flüssigen Schmelze im Stranginneren und aus der auf der Konvektion beruhenden Strömung ein Hauptströmungsfeld, welches unsymmetrisch zur Strangachse verläuft. Daraus ergeben sich Unsymmetrien im Stranggefüge. Außerdem können symmetrisch zur Achse der Magnetanordnung verlaufende Eisenteile, die magnetisch leitend miteinander verbunden sind, beispielsweise die Träger der Führungsrollen, die Ausbildung starker Streufelder begüngstigen.

Aus der DE-A-2 757 342 ist ein Verfahren zum elektrodynamischen Rühren des Sumpfes einer ein metallisches Stützrollengerüst durchlaufenden Metallbramme außerhalb der Gießkokille bekannt, bei dem mittels mindestens einer, einen Teil der Bramme und der zugeordneten Stützrollen umfassenden Wicklung ein magnetisches Feld erzeugt wird und senkrecht zu diesem ein elektrischer Strom durch die Bramme geleitet wird. Dabei können zur Ein- und/oder Ausleitung des Stromes in und/oder aus der Bramme die Stützrollen herangezogen werden. Darüber hinaus können bei diesem Verfahren ein magnetisches Gleichfeld und ein Gleichstrom verwendet werden. Der Nachteil dieses Verfahrens besteht vor allem darin, daß das von einer Feldwicklung erzeugte elektromagnetische Feld nicht mit Hilfe von eigens dafür vorgesehenen Polschulen an die Bramme herangeführt wird, sondern die Stützrollen diese Funktion übernehmen. Dies hat einmal zur Folge, daß die Spulen eine erhebliche Ausdehnung erreichen, weil sie das gesamte Stützrollensystem umfassen müssen, daß der Wirkungsgrad dieses Systems wegen der verhältnismäßig großen Luftwege der magnetischen Feldlinien gering ist und daß das magnetische Feld in der Bramme wegen der starken Feldkonzentration an den Berührungsflächen von Stützrolle und Bramme sehr inhomogen ist und daß schließlich der nachträgliche Anbau einer Einrichtung zur Durchführung dieses Verfahrens nur mit erheblichem Aufwand durchzuführen ist. Im übrigen führt auch dieses Verfahren zu unsymmetrischen Strömungsfeldern, die entsprechende Unsymmetrien im Stranggefüge zur Folge haben.

Der Erfindung liegt die Aufgabe zugrunde, eine Einrichtung der vorbeschriebenen Art so zu gestalten, daß sie in dem zu walzenden Strang ein möglichst homogenes und zur Strangachse symmetrisches Strömungsfeld erzeugt, die darüber hinaus einen möglichst hohen Wirkungsgrad besitzt und mit erträglichem Aufwand in vorhandene Walzenstraßen nachträglich einbaubar ist.

Gemäß der Erfindung wird diese Aufgabe bei einer Einrichtung der eingangs genannten Art dadurch gelöst, daß auf dem Joch des Elektromagneten zwei Magnetsysteme angeordnet sind, deren Erregerwicklungen gegensinnig gerichtete Magnetfelder erzeugen.

Durch die gegensinnig gerichteten Magnetfelder entsteht eine Hauptströmung der Schmelze in Richtung der und symmetrisch zur Längsachse des Stranges. Symmetrische zur Längsachse des Stranges verlaufende Eisenteile liegen magnetisch auf gleichem Potential, so daß ein magnetischer Ausgleichsfluß nicht auftritt.

An Hand eines in der Zeichnung dargestellten Ausführungsbeispiels wird die Erfindung im folgenden näher erläutert.

Figur 1 zeigt einen Horizontalschnitt durch einen Strang 1 in dem Bereich einer Stranggießanlage, in dem der Kern 2 des von Führungsrollen 3 auf beiden Breitseiten gestützten Stranges noch flüssig ist. In diesem Bereich ist ein Elektromagnet 4 mit einem Rückschlußanker 5 angeordnet. Das Joch 6 des Elektromagneten trägt zwei gegenläufig gewickelte Erregerspulen 7, die gegensinnig gerichtete Magnetfelder erzeugen. Die beiden nebeneinander liegenden gleichnamigen Pole der auf diese Weise gebildeten zwei Magnetsysteme sind in einem gemeinsamen Schenkel 8 vereinigt.

Wie aus Figur 2 hervorgeht, verzweigt sich dieser Schenkel 8 in zwei Pclschuhe 9, deren gegenseitiger Abstand an den Durchmesser mindestens einer der Führungsrollen 3 angepaßt ist und die mindestens je eine der Führungsrollen 3 umgreifen. In gleicher Weise läuft der mittlere Schenkel 10 des Rückschlußankers 5 in zwei Polschuhe 11 aus. Die Außenschenkel 12, 13 des Elektromagneten 4 und die entsprechenden Schenkel 14, 15 des Rückschlußankers 5 sind dagegen nur mit je einem Polschuh ausgestattet.

Die an den Schmalseiten des Stranges anzuordnenden Kontaktwalzen oder -bürsten zur Zuführung des Gleichstromes, der in Verbindung mit den Magnetfeldern die Rührwirkung erzeugt, sind in Figur 1 nicht dargestellt. Durch die gegensinnig gerichteten Magnetfelder des Elektromagneten bilden sich in dem noch flüssigen Kern des Stranges Teilströmungen aus, die sich im Bereich des Mittelschenkels 8 zu einer beispielsweise durch die Pluszeichen angedeuteten, aus der Zeichnungsebene nach oben austretenden und durch die Minuszeichen angedeuteten, die Zeichnungsebene von oben durchdringenden Hauptströmung zusammensetzen. Diese Hauptströmung verläuft demnach symmetrisch zur Längsachse des Stranges. Durch die Verzweigung des mittleren Polschenkels 8 und des entsprechenden Schenkels 10 des Rückschlußankers in jeweils zwei Polschuhe wird das magnetische Feld an die Ausbauchung der Stromlinien in der Mitte des Stranges angepaßt. Dadurch wird der Wirkungsgrad der Rühreinrichtung wesentlich verbessert.

Die im Einflußbereich des Elektromagnetsystems liegenden Führungsrollen 3 sind zweckmäßigerweise aus unmagnetischem Material hergestellt, so daß die von den Polschuhen ausgehenden Magnetfeldlinien den Strang unbeeinflußt durchsetzen können. Die symmetrisch zur Längsachse des Stranges angeordneten, über den Hauptrahmen miteinander verbundenen Träger 16 der Führungsrollen liegen infolge der gegensinnig gerichteten Magnetfelder magnetisch auf gleichem Potential. Dadurch entsteht kein zusätzlicher Streufluß.

Die Verwendung eines Elektromagneten mit zwei gegenläufig gewickelten Spulen zur Erzeugung gegensinnig gerichteter Magnetfelder bietet ferner den Vorteil, daß die Einrichtung ohne Änderungen zur Herstellung von Brammen unterschiedlicher Abmessungen einsetzbar ist.

## Patentansprüche

1. Einrichtung zum Umrühren von metallischen Schmelzen in Stranggießanlagen während des Erstarrungsprozesses mittels eines magnetischen Gleichfeldes, das den zwischen Rollen (3) geführten Strang (1) senkrecht zu dessen Bewegungsrichtung durchsetzt und das ein durch den Strang (1) ebenfalls senkrecht zur Bewegungsrichtung und zum Gleichfeld geleiteter Gleichstrom schneidet, wobei das Joch (6) eines das Gleichfeld erzeugenden Elektromagneten (4) auf einer Breitseite des Stranges außerhalb der Führungsrollen (3) angeordnet ist und die Magnetpole mit je einem mindestens eine der Führungsrollen (3) umgreifenden Polschuh (9) ausgestattet sind, während auf der anderen Breitseite des Stranges (1) ein Rückschlußanker (5) mit entsprechend ausgebildeten Polen (11) angeordnet ist und zur Zuführung des Gleichstromes unmittelbar an die Schmalseiten der Strangorberfläche andrückbare Kontaktbürsten oder Kontaktwalzen vorgesehen sind, dadurch gekennzeichnet, daß auf dem Joch (6) des Elektromagneten (4) zwei Magnetsysteme angeordnet sind, deren Erregerwicklungen (7) gegensinnig gerichtete Magnetfelder erzeugen.

2. Einrichtung nach Anspruch 1, dadurch gekennzeichnet, daß die benachbarten, gleichnamigen Magnetpole der beiden Systeme zu einem mittleren Polschenkel (8) zusammengefaßt sind.

3. Einrichtung nach Anspruch 2, dadurch gekennzeichnet, daß der mittlere Polschenkel (8) und der mittlere Polschenkel (10) des Rückschlußankers (5) in je zwei Polschuhe (9 bzw. 11) auslaufen und der Abstand zwischen den Polschuhen an den Durchmesser mindestens einer der Führungsrollen (3) angepaßt ist.

## Claims

1. Apparatus for stirring metal melts in continuous casting plants during the solidification process by means of a constant magnetic field which passes through the string (2), which is guided between rollers (3), at right angles to the direction of movement of the string, and which also cuts a constant current which is passed through the string (1) at right angles to the direction of movement thereof and to the constant field, in which the yoke (6) of an electromagnet (4) which produces the constant field, is arranged on the wide side of the string outside the guide rollers (3), and the magnetic poles are each provided with a pole shoe (9) embracing at least one of the guide rollers (3), whilst on the other wide side of the string (1), there is arranged a return armature (5) having correspondingly designed poles (11) and in which, in order to supply the constant current, contact brushes or contact rolls, which can be directly pressed against the narrow sides of the surface of the string, are provided, characterised in that on the yoke (6) of the electromagnet (4), there are arranged two magnetic systems, the field coils (7) of which produce oppositely- directed magnetic fields.

2. Apparatus as claimed in Claim 1, characterised in that the adjacent similar magnetic poles of the two systems are combined to form a central pole limb (8).

3. Apparatus as claimed in Claim 2, characterised in that the central pole limb (8) and the central pole limb (10) of the return armature (5) respectively branch out into two pole shoes (9 and 11) ; and the spacing between the pole shoes is adapted to the diameter of at least one of the guide rollers (3).

## Revendications

1. Dispositif de brassage de métaux en fusion dans des installations de coulée continue pendant le processus de solidification au moyen d'un champ magnétique continu, qui traverse la barre (1) guidée entre des rouleaux (3) perpendiculairement à la direction de déplacement de celle-ci et qui coupe un courant électrique continu passant dans la barre (1) également perpendiculairement à la direction de déplacement et au champ continu, la culasse (6) d'un électroaimant (4) produisant le champ continu étant disposée sur un grand côté de la barre en dehors des rouleaux de guidage (3) et les pôles magnétiques étant équipés respectivement d'au moins une pièce polaire (9) embrassant les rouleaux de guidage (3), tandis que sur l'autre grand côté de la barre (1) est disposée une armature de retour (5) ayant des pôles (11) agencés de manière correspondante, des balais de contact ou des cylindres contacteurs, pouvant être pressés directement sur les petits côtés de la surface de la barre, étant prévus pour amener le courant électrique continu, caractérisé en ce que sur la culasse (6) de l'électroaimant (4) sont disposés deux systèmes magnétiques dont les bobines d'excitation (7) produisent des champs magnétiques dirigés en sens opposé.

2. Dispositif suivant la revendication 1, caractérisé en ce que les pôles magnétiques voisins de même polarité des deux systèmes sont réunis en une branche polaire (8) médiane.

3. Dispositif suivant la revendication 2, caractérisé en ce que la branche polaire (8) médiane et la branche polaire (10) médiane de l'armature (5) de retour se ramifient respectivement en deux pièces polaires (9 et 11) et la distance entre les pièces polaires est adaptée au diamètre de l'un au moins des rouleaux de guidage (3).
